# EUROPÄISCHE PATENTSCHRIFT

(11) **EP 4 476 422 B1**
(45) Veröffentlichungstag und Bekanntmachung des Hinweises auf die Patenterteilung: **15.04.2026**
(21) Anmeldenummer: 23701385.9
(22) Anmeldetag: 19.01.2023
(51) Int. Cl.: E05F 3/22

(54) **VERFAHREN ZUR AUTOMATISCHEN EINSTELLUNG EINER HALTEKRAFT EINES TÜRSCHLIESSERS UND TÜRSCHLIESSER FÜR EINE TÜR**
METHOD FOR AUTOMATICALLY ADJUSTING A HOLDING FORCE OF A DOOR CLOSER AND DOOR CLOSER FOR A DOOR
PROCÉDÉ DE RÉGLAGE AUTOMATIQUE D'UNE FORCE DE RETENUE D'UN FERME-PORTE ET FERME-PORTE POUR UNE PORTE

(30) Priorität: 11.02.2022 DE 102022201473
(43) Veröffentlichungstag der Anmeldung: 18.12.2024
(73) Patentinhaber: GEZE GmbH, 71229 Leonberg (DE)
(72) Erfinder: WÖRNER, Benjamin, 70825 Korntal-Münchingen (DE); WALTER, Ingo, 70184 Stuttgart (DE)
(74) Vertreter: Witte, Weller & Partner Patentanwälte mbB
(86) Internationale Anmeldenummer: PCT/EP2023/051200
(87) Internationale Veröffentlichungsnummer: WO 2023/151915

(56) Entgegenhaltungen:
- DE-A1- 102005 020 997
- DE-A1- 102010 061 246
- US-B1- 6 499 185

## Beschreibung

Die Erfindung betrifft ein Verfahren zur automatischen Einstellung einer Haltekraft eines Türschließers sowie einen Türschließer für eine Tür.

Derartige Türschließer werden in der üblichen Montageart meist auf dem Türblatt montiert und über ein Gestänge mit dem Rahmen verbunden, um eine Kraftwirkung auf die Tür ausüben zu können. Das Gestänge kann zum Beispiel eine Gleitschiene, in welcher ein Gleitstein linear verschiebbar angeordnet ist, aufweisen. Der Hebel des Türschließers ist an einem Ende mit dem Gleitstein verbunden und bewirkt darüber eine Schließkraft auf das Türblatt.

Feststellvorrichtungen für Türschließer sind häufig im Gestänge des Türschließers angeordnet. In einer Gleitschiene sperrt die Feststellvorrichtung beispielsweise die lineare Bewegung des Gleitsteins, sodass die Tür festgestellt wird. Zum Schließen der Tür muss die Feststellvorrichtung überdrückt werden, sodass die Haltekraft der Feststellvorrichtung überwunden wird. Bei elektrischen Feststellvorrichtungen kann alternativ über einen Handtaster eine Freigabe der Tür erfolgen.

Je nach eingestellter Schließkraft des Türschließers muss die Feststellvorrichtung stärker oder schwächer eingestellt werden, damit die Tür in Feststellung gehalten wird. Ist die nötige Kraft zum Überwinden der Feststellung zu hoch, kann die Tür nicht mehr manuell aus der Feststellung gelöst werden, sodass Bauteile Schaden nehmen können. Ist die Kraft zu gering, kann bereits die Schließkraft des Türschließers oder ein kleiner Windstoß die Tür unerwünscht aus der Feststellung lösen.

Üblicherweise wird die Haltekraft der Feststellvorrichtung bei der Montage manuell eingestellt. In der Praxis wird die Haltekraft daher "nach Gefühl" eingestellt, wodurch viele Feststellvorrichtungen nicht korrekt eingestellt sind und daher nicht korrekt funktionieren.

US 6 499 185 B1 offenbart einen Türschließer für eine Tür, der ausgebildet ist, die Tür durch Beaufschlagung mit einer Schließkraft zu schließen, und der eine Feststellvorrichtung zum Feststellen der Tür entgegen der Schließkraft, einen Aktor zum Beaufschlagen der Feststellvorrichtung mit einer Haltekraft und eine Steuereinrichtung zum Ansteuern des Aktors aufweist. Die Haltekraft kann mit elektronisch kontrollierten Mitteln angepasst werden.

DE 10 2005 020 997 A1 offenbart eine Feststellvorrichtung für einen Drehflügel einer Tür mit einem Türschließer, dessen Gleitstück in einer Führungsschiene geführt ist, wobei das Gleitstück mittels eines in der Führungsschiene angeordneten Magneten arretierbar ist.

DE 10 2010 061 246 A1 offenbart eine Vorrichtung zum Verriegeln eines Flügels einer Flügelanlage in einer Öffnungsposition. Die Vorrichtung weist ein verriegelndes Element und ein zu verriegelndes Element auf. Das verriegelnde Element ist eingerichtet, in Verriegelungsstellung als eine Arbeitsstellung das zu verriegelnde Element zu verriegeln bzw. an einer Bewegung in Entriegelungsstellung als die andere Arbeitsstellung zu hindern und in Entriegelungsstellung das zu verriegelnde Element hinsichtlich dieser Bewegung freizugeben. Eines der Elemente ist mit dem Flügel derart wirkverbunden, dass das eine Element bei einer Bewegung des Flügels von diesem mitbewegt wird. Das verriegelnde Element ist mit einem bistabilen Elektromagnet versehen, der ein Element aufweist, das sich mit einem Anker derart in dauermagnetischer Wechselwirkung befindet, dass der Anker von diesem Element mit einer Festhaltekraft in einer jeweiligen Arbeitsstellung festgehalten wird.

Es ist eine Aufgabe der vorliegenden Erfindung, ein Verfahren zur automatischen Einstellung einer Haltekraft eines Türschließers und einen Türschließer für eine Tür vorzuschlagen, mit denen eine automatische und präzise Einstellung der Haltekraft möglich ist.

Diese Aufgabe wird erfindungsgemäß durch den Gegenstand der unabhängigen Ansprüche gelöst. Vorteilhafte Weiterbildungen sind Gegenstand der jeweiligen Unteransprüche.

Das erfindungsgemäße Verfahren dient zur automatischen Einstellung einer Haltekraft eines Türschließers für eine Tür, insbesondere einer Drehtür. Der Türschließer ist ausgebildet, die Tür durch Beaufschlagung mit einer Schließkraft zu schließen und weist eine mit der Haltekraft beaufschlagbare Feststellvorrichtung zum Feststellen der Tür entgegen der Schließkraft in einer Halteposition auf. Das Verfahren umfasst die folgenden Schritte:
- Ermitteln einer Freigabekraft, bei der die Feststellvorrichtung die Schließbewegung der Tür aufgrund der Schließkraft freigibt, wobei zum Ermitteln der Freigabekraft die Haltekraft auf eine Ausgangshaltekraft eingestellt wird, bei der die Feststellvorrichtung die Tür feststellt, und die Haltekraft reduziert wird, bis die Feststellvorrichtung die Schließbewegung der Tür aufgrund der Schließkraft freigibt, und
- Einstellen der Haltekraft auf eine Normalbetriebshaltekraft basierend auf der Freigabekraft, wobei die Normalbetriebshaltekraft durch Addieren einer vorbestimmten Überdrückkraft zu der Freigabekraft berechnet wird.

Das Verfahren wird also automatisch durch den Türschließer, insbesondere eine Steuereinrichtung des Türschließers, durchgeführt, ohne dass ein manuelles Justieren der Haltekraft erforderlich ist. Dies bedeutet insbesondere, dass alle Verfahrensschritte, gesteuert durch die Steuereinrichtung, automatisch durchgeführt werden. Der Türschließer kann zuvor in einen Kalibriermodus versetzt worden sein, in dem das Verfahren ausgeführt wird.

Das Verfahren ermöglicht es vor allem, die Haltekraft sehr präzise einzustellen, sodass die Tür nicht unerwünscht schließt, wenn diese eigentlich in der Feststellung verbleiben soll, andererseits zum Schließen aber auch nicht aus der Feststellung mit massiver Krafteinwirkung herausgedrückt werden muss, sodass möglicherweise Bauteile Schaden nehmen. Darüber hinaus stellt dies eine sehr komfortable Möglichkeit dar, die Haltekraft bei der Inbetriebnahme einzustellen. Insbesondere ist lediglich erforderlich, dass das Verfahren durch von einem Monteur aktiviert wird. Anschließend kann sich die Anlage selbständig justieren.

Zum Ermitteln der Freigabekraft wird die Haltekraft auf eine Ausgangshaltekraft eingestellt, bei der die Feststellvorrichtung die Tür feststellt, und die Haltekraft dann, insbesondere schrittweise, reduziert, bis die Feststellvorrichtung die Schließbewegung der Tür aufgrund der Schließkraft freigibt. Mit anderen Worten ist die Ausgangshaltekraft zunächst so hoch gewählt, dass die Feststellvorrichtung die Tür, auf die die Schließkraft wirkt, feststellt. Wenn nun die Haltekraft ausgehend von der Ausgangshaltekraft reduziert wird und aufgrund dessen zu einem bestimmten Zeitpunkt die Schließbewegung freigegeben wird, kann die zu diesem Zeitpunkt anliegende Haltekraft ermittelt werden. Diese entspricht der Freigabekraft.

Die Ausgangshaltekraft kann beispielsweise einer maximalen Haltekraft entsprechen, also insbesondere einer höchstmöglichen Haltekraft, die die Feststellvorrichtung aufbringen kann.

Die Normalbetriebshaltekraft wird durch Addieren einer vorbestimmten Überdrückkraft zu der Freigabekraft berechnet. Dadurch ist die Normalbetriebshaltekraft größer als die Freigabekraft, sodass im Normalbetrieb das Türblatt sicher in der Halteposition gehalten werden kann. Die Überdrückkraft kann gewissermaßen also auch als (Sicherheits-)Puffer angesehen werden.

Die Überdrückkraft kann ein konstanter Wert oder abhängig von der Türgröße und/oder der Schließkraft sein. Beispielsweise kann immer eine vorbestimmte Kraft auf die Freigabekraft addiert werden. Alternativ kann es sein, dass die Überdrückkraft auf den Dimensionen der Tür beruht, sodass insbesondere bei einer großen oder schweren Tür oder bei einer hohen Schließkraft die Überdrückkraft, also gewissermaßen der Puffer, vergleichsweise groß und bei einer kleinen und leichten Tür oder einer niedrigen Schließkraft die Überdrückkraft vergleichsweise klein gewählt wird.

Insbesondere kann das Verfahren durch Betätigen eines an dem Türschließer, insbesondere an der Steuereinrichtung, vorgesehenen Tasters oder mittels einer kabelgebundenen oder drahtlosen Netzwerkanbindung, beispielsweise LAN, WLAN oder Bluetooth, initiiert werden. Vorzugsweise wird durch das Initiieren die Steuereinrichtung in den Kalibriermodus versetzt und anschließend das Verfahren vollautomatisch durchgeführt. Vorzugsweise ist der Aktor elektrisch ansteuerbar und wird die Haltekraft durch den elektrisch ansteuerbaren Aktor bereitgestellt. Die Steuerung erfolgt dabei insbesondere durch die Steuereinrichtung. Der Aktor kann insbesondere ein Haftmagnet beziehungsweise ein Elektromagnet sein, allerdings können grundsätzlich auch andere Aktoren vorgesehen sein, beispielsweise ein Elektromotor. Zum Reduzieren der Haltekraft kann insbesondere die an dem Aktor anliegende Spannung und/oder die in den Aktor eingespeiste Stromstärke verringert werden.

In vorteilhafter Ausgestaltung wird zum Freigeben der Schließbewegung der Tür die Feststellvorrichtung aus einer Feststellstellung, insbesondere in der ein mit der Tür gekoppelter Gleitstein des Türschließers festgestellt wird, in eine Freigabestellung, insbesondere in der der Gleitstein freigegeben wird, verstellt. Zum Beispiel kann die Feststellvorrichtung von dem Aktor, beispielsweise magnetisch, in der Feststellstellung gehalten werden und aufgrund der Schließkraft entgegen der Wirkung des Aktors in die Freigabestellung überführt werden.

Zum Ermitteln der Freigabekraft kann, insbesondere anhand einer Stellung und/oder eines Zustands des die Haltekraft bereitstellenden, elektrisch ansteuerbaren Aktors oder der Feststellvorrichtung, detektiert werden, wenn die Feststellvorrichtung die Tür freigegeben hat. Beispielsweise kann bei einem als Elektromagnet oder Haftmagnet ausgebildeten Aktor die Feststellvorrichtung von dem Aktor entgegen der magnetischen Kraft abreißen, sodass eine Spannungsspitze entsteht, die durch den Aktor beziehungsweise die Steuereinrichtung detektiert wird. Alternativ, wenn der Aktor als Elektromotor ausgebildet ist, kann die Feststellvorrichtung beispielsweise über eine Zahnstange oder ein Ritzel mit einer Motorwelle des Elektromotors verbunden sein, sodass die Freigabe der Tür durch die Feststellvorrichtung erkannt werden kann, da über die Zahnstange oder das Ritzel eine detektierbare Drehbewegung des Motorwelle stattfindet. Weiter alternativ wäre denkbar, dass das Detektieren mittels eines Mikrotasters stattfindet, der beim Freigeben der Tür beispielsweise durch die Feststellvorrichtung betätigt oder freigegeben wird.

Der erfindungsgemäße Türschließer für eine Tür, insbesondere eine Drehtür, ist ausgebildet, die Tür durch Beaufschlagung mit einer Schließkraft zu schließen und weist eine Feststellvorrichtung zum Feststellen der Tür entgegen der Schließkraft, einen Aktor zum Beaufschlagen der Feststellvorrichtung mit einer Haltekraft und eine Steuereinrichtung zum Ansteuern des Aktors auf. Die Steuereinrichtung ist ausgebildet, in einem Kalibriermodus das zuvor beschriebene Verfahren zur automatischen Einstellung der Haltekraft des Türschließers auszuführen.

Die Steuereinrichtung wird beispielsweise über ein Gebäudestromnetz oder alternativ über einen Akku oder eine Batterie mit Strom versorgt und versorgt selbst den Aktor mit Strom, der die Haltekraft bereitstellt. Außerdem steuert oder regelt die Steuereinrichtung die Haltekraft des Aktors. Dies kann über eine Spannungsregelung, Pulsweitenmodulation oder ähnliche Methoden realisiert werden. Zum Reduzieren der Haltekraft kann beispielsweise die an dem Aktor anliegende Spannung und/oder die in den Aktor eingespeiste Stromstärke verringert werden. Entsprechend führt in diesem Fall ein Erhöhen der Spannung und/oder der Stromstärke zu einer höheren Haltekraft.

Die Steuereinrichtung ist vorzugsweise ausgebildet, in einem Normalbetriebsmodus einen Freigabezustand der Feststellvorrichtung zu überwachen. Dies bedeutet, dass die Steuereinrichtung detektiert, wenn die Feststellvorrichtung die Tür freigegeben hat. Beispielsweise kann bei einem Aktor, der als Elektromagnet oder Haftmagnet ausgebildet ist, die Feststellvorrichtung von dem Aktor entgegen der magnetischen Kraft abreißen, sodass eine Spannungsspitze entsteht, die durch den Aktor beziehungsweise die Steuereinrichtung detektiert wird. Alternativ, wenn der Aktor als Elektromotor ausgebildet ist, kann die Feststellvorrichtung beispielsweise über eine Zahnstange oder ein Ritzel mit einer Motorwelle des Elektromotors verbunden sein, sodass die Freigabe der Tür durch die Feststellvorrichtung erkannt werden kann, da über die Zahnstange oder das Ritzel eine detektierbare Drehbewegung des Motorwelle stattfindet. Weiter alternativ wäre denkbar, dass das Detektieren mittels eines Mikrotasters stattfindet, der beim Freigeben der Tür beispielsweise durch die Feststellvorrichtung betätigt oder freigegeben wird.

In vorteilhafter Ausgestaltung ist die Steuereinrichtung ausgebildet, einen Stromsparmodus zu aktivieren, in dem der Aktor die Feststellvorrichtung mit keiner oder nur einer reduzierten Haltekraft beaufschlagt, wenn die Steuereinrichtung detektiert, dass die Feststellvorrichtung die Tür freigegeben hat. Vorzugsweise wird der Stromsparmodus aktiviert, wenn zusätzlich detektiert wurde, dass die Tür geschlossen ist. In diesem Zustand ist das Aufbringen einer Haltekraft nicht erforderlich, sodass zur Einsparung von Strom der Stromsparmodus aktiviert werden kann. Dies bietet sich insbesondere an, wenn die Steuereinrichtung und der Aktor durch eine Batterie oder einen Akku versorgt werden.

Die Steuereinrichtung kann einen Taster aufweisen und/oder kabelgebunden oder drahtlos, beispielsweise mittels LAN, WLAN oder Bluetooth, an ein Netzwerk angebunden sein. Der Taster kann insbesondere zum Versetzen der Steuereinrichtung in den Kalibriermodus und/oder zum Initiieren des Verfahrens zur automatischen Einstellung der Haltekraft ausgebildet sein.

Die Erfindung wird nachfolgend anhand eines Ausführungsbeispiels erläutert. In den Zeichnungen, die das Ausführungsbeispiel schematisch veranschaulichen, zeigt
- Fig. 1: eine Seitenansicht einer Gleitschiene mit einem Gleitstein, der von einer sich in einer Feststellstellung befindenden Feststellvorrichtung gehalten wird,
- Fig. 2: eine Seitenansicht der Gleitschiene und des Gleitsteins aus Fig. 1, wobei der Gleitstein von der sich in einer Freigabestellung befindenden Feststellvorrichtung freigegeben worden ist, und
- Fig. 3: eine Seitenansicht der Gleitschiene und des Gleitsteins aus Fig. 1 und 2, wobei der Gleitstein in die Feststellung zurückbewegt wird.

Fig. 1, 2 und 3 zeigen jeweils eine Gleitschiene 23 eines Türschließers 10 mit einem entlang der Gleitschiene 23 beweglich angeordneten Gleitstein 19, einer als Sperrelement ausgebildeten Feststellvorrichtung 11, einem Aktor 13, der im vorliegenden Ausführungsbeispiel als Elektromagnet ausgebildet ist, und einer Steuereinrichtung 15. Der Gleitstein 19 ist mit einem Hebel des Türschließers verbunden (in den Figuren nicht dargestellt).

Die Steuereinrichtung 15 ist über eine in Fig. 1 bis 3 gestrichelt angedeutete Netzwerkanbindung 21 an ein kabelgebundenes oder drahtloses Netzwerk, beispielsweise LAN, WLAN oder Bluetooth, angeschlossen und wird über ein Gebäudestromnetz oder alternativ über einen Akku oder eine Batterie mit Strom versorgt. Außerdem ist die Steuereinrichtung 15 mit einem Taster 17 versehen, der, wie in Fig. 1 angedeutet, durch Drücken betätigt werden kann. Der Aktor 13 ist mit der Steuereinrichtung 15 verbunden, um zum einen eine Stromversorgung des Aktors 13 und zum anderen eine Ansteuerung oder Regelung des Aktors 13 durch die Steuereinrichtung 15 zu ermöglichen.

Wie bereits beschrieben, ist der Aktor 13 im vorliegenden Ausführungsbeispiel als Elektromagnet beziehungsweise als Haftmagnet ausgebildet. Die Feststellvorrichtung 11 ist als Sperrelement aus einem insbesondere magnetischen Material ausgebildet, weist zwei freie Enden 11a, 11b auf und ist an einer zwischen den freien Enden 11a, 11b angeordneten Lagerstelle 25 durch ein Drehgelenk drehbar an der Gleitschiene 23 gelagert. Eines der freien Enden 11a ist dem Aktor 13 zugeordnet, während die Feststellvorrichtung 11 an dem anderen freien Ende 11b einen Vorsprung 27 aufweist, der mit dem Gleitstein 19 zusammenwirkt, um eine Bewegung des Gleitsteins 19 zu blockieren. Der Vorsprung 27 weist zu diesem Zweck eine steile Flanke 27a und eine flache Flanke 27b auf.

Um das Verfahren zur automatischen Einstellung einer Haltekraft des Türschließers 10 auszuführen, wird die Tür zunächst über eine Halteposition, in der die Tür oder das Türblatt gehalten werden soll, hinaus geöffnet. Dann wird durch Betätigen des Tasters 17 oder über die Netzwerkanbindung 21 die Steuereinrichtung 15 in einen Kalibriermodus versetzt und das automatische Verfahren gestartet. Alternativ wäre allerdings auch denkbar, den Kalibriermodus und das Verfahren zeitverzögert einzuleiten, also dass zuerst die Betätigung des Tasters 17 bzw. die Signalgebung über das Netzwerk erfolgt, dann die Tür über die Halteposition hinaus geöffnet wird und nach Ablauf einer vorbestimmten Zeitspanne oder nach Überfahren des Sperrelements in Öffnungsrichtung der Kalibriermodus aktiviert und das Verfahren initiiert wird.

Bei dem Verfahren steuert die Steuereinrichtung 15 zunächst den Aktor 13 an, um die Feststellvorrichtung 11 mit einer Ausgangshaltekraft zu beaufschlagen, die im vorliegenden Beispiel einer maximal erzielbaren Haltekraft entspricht. Dies kann insbesondere dadurch geschehen, dass zum Einstellen der Haltekraft die an dem Aktor 13 anliegende Spannung oder die in den Aktor 13 eingespeiste Stromstärke beispielsweise durch Spannungsregelung oder Pulsweitenmodulation erhöht wird. Dadurch wird die magnetische Kraft erhöht, die das Sperrelement 11 in der in Fig. 1 dargestellten Feststellstellung hält, in welcher der Gleitstein 19 des Türschließers 10 entgegen einer Schließkraft durch den Türschließer festgestellt wird, da der Vorsprung 27 in dessen Verfahrweg entlang der Gleitschiene 23 hineinragt und die Bewegung des Gleitsteins 19 hemmt.

Sodann reduziert die Steuereinrichtung 15 schrittweise so lange die Haltekraft, das heißt sie reduziert die an dem Aktor 13 anliegende Spannung oder die in den Aktor 13 eingespeiste Stromstärke, bis die Feststellvorrichtung 11 in eine in Fig. 2 gezeigte Freigabestellung überführt wird, in der der Gleitstein 19, und damit die Schließbewegung der Tür, aufgrund der Schließkraft freigegeben wird. Wie in Fig. 2 dargestellt, drückt der Gleitstein 19 dabei aufgrund der Schließkraft durch den Türschließer 10 gegen die Flanke 27a des Vorsprungs 27 und erzeugt dadurch eine aufwärts gerichtete Kraft auf das freie Ende 11b der Feststellvorrichtung 11 und damit ein in der Lagerstelle 25 angreifendes Drehmoment, das dem durch die Kraft des Aktors 13 erzeugten Moment entgegenwirkt. Sobald aufgrund der auf den Gleitstein 19 wirkenden Schließkraft das freie Ende 11a der Feststellvorrichtung 11 von dem Aktor 13 "abreißt", erkennt die Steuereinrichtung 15 dies und ermittelt und speichert die in diesem Moment anliegende Haltekraft des Aktors 13, welche nachfolgend als "Freigabekraft" bezeichnet wird. Genauer gesagt speichert die Steuereinrichtung 15 einen Spannungs- oder Stromwert, einen Parameter für die Pulsweitenmodulation oder einen ähnlichen Parameter, der der Freigabekraft entspricht. Insbesondere kann die Steuereinrichtung 15 das Abreißen aufgrund einer Spannungsspitze detektieren, die entsteht, wenn das freie Ende 11a von dem Aktor 13 abreißt.

Basierend auf der Freigabekraft stellt die Steuereinrichtung 15 die Haltekraft auf eine Normalbetriebshaltekraft ein, welche im regulären Betrieb von dem Aktor 13 aufgebracht wird. Die Normalbetriebshaltekraft wird insbesondere durch Addieren einer vorbestimmten Überdrückkraft, die entweder ein konstanter Wert oder ein von den Dimensionen der Türanlage abhängiger Wert sein kann, zu der Freigabekraft berechnet. Da große Türen mehr Angriffsfläche gegen Wind bieten, kann es notwendig sein, die Überdrückkraft abhängig von der Türgröße einzustellen. Bei großen Türen sind meist auch höhere Schließkräfte am Türschließer eingestellt.

So kann der Türschließer 10 optimal und auf vollautomatische Weise für den Normalbetrieb, entsprechend einem Normalbetriebsmodus, und die nächsten Feststellvorgänge eingestellt werden, sodass Beschädigungen von Bauteilen vermieden werden und andererseits die Tür nicht unerwünscht aus der Feststellung gelöst wird.

In dem Normalbetriebsmodus kann die Steuereinrichtung 15 außerdem den Freigabezustand der Feststellvorrichtung 11 überwachen. Optional kann die Steuereinrichtung 15 mit einer Beleuchtung, beispielsweise einer LED, versehen sein und/oder akustische Signale ausgeben, welche die Feststellung oder den Freigabezustand signalisieren. Wenn die Steuereinrichtung 15 erkannt hat, dass die Feststellvorrichtung 11 die Tür freigegeben hat, kann diese in einen Stromsparmodus übergehen, in dem der Aktor 13 die Feststellvorrichtung 11 mit keiner oder nur einer sehr reduzierten Haltekraft beaufschlagt. Optional kann zum Aktivieren des Stromsparmodus außerdem überwacht werden, ob die Tür geschlossen ist. Wenn sich die Steuereinrichtung 15 im Stromsparmodus befindet, die Tür dann wieder geöffnet wird und der Gleitstein 19 dadurch die Feststellvorrichtung 11 verschiebt, wie in Fig. 3 gezeigt, erkennt die Steuereinrichtung 15 dies und aktiviert wieder den Normalbetriebsmodus, in dem die Normalbetriebshaltekraft aufgebracht wird.

### Bezugszeichenliste

- 10: Türschließer
- 11: Feststellvorrichtung
- 11a: freies Ende
- 11b: freies Ende
- 13: Aktor
- 15: Steuereinrichtung
- 17: Taster
- 19: Gleitstein
- 21: Netzwerkanbindung
- 23: Gleitschiene
- 25: Lagerstelle
- 27: Vorsprung
- 27a: Flanke
- 27b: Flanke

## Patentansprüche

1. Verfahren zur automatischen Einstellung einer Haltekraft eines Türschließers (10) für eine Tür, der ausgebildet ist, die Tür durch Beaufschlagung mit einer Schließkraft zu schließen, und der eine mit der Haltekraft beaufschlagbare Feststellvorrichtung (11) zum Feststellen der Tür entgegen der Schließkraft in einer Halteposition und einen Aktor (13) zum Beaufschlagen der Feststellvorrichtung (11) mit der Haltekraft sowie eine Steuereinrichtung (15) zum Ansteuern des Aktors (13) aufweist, wobei das Verfahren von der Steuereinrichtung (15) ausgeführt wird und die folgenden Schritte aufweist:
- Ermitteln einer Freigabekraft, bei der die Feststellvorrichtung (11) die Schließbewegung der Tür aufgrund der Schließkraft freigibt, wobei zum Ermitteln der Freigabekraft die Haltekraft auf eine Ausgangshaltekraft eingestellt wird, bei der die Feststellvorrichtung (11) die Tür feststellt, und die Haltekraft reduziert wird, bis die Feststellvorrichtung (11) die Schließbewegung der Tür aufgrund der Schließkraft freigibt, und
- Einstellen der Haltekraft auf eine Normalbetriebshaltekraft basierend auf der Freigabekraft, wobei die Normalbetriebshaltekraft durch Addieren einer vorbestimmten Überdrückkraft zu der Freigabekraft berechnet wird.

2. Verfahren nach Anspruch 1,
**dadurch gekennzeichnet, dass** die Haltekraft schrittweise reduziert wird.

3. Verfahren nach Anspruch 1 oder 2,
**dadurch gekennzeichnet, dass** die Ausgangshaltekraft einer maximalen Haltekraft entspricht.

4. Verfahren nach einem der vorstehenden Ansprüche,
**dadurch gekennzeichnet, dass** die Überdrückkraft ein konstanter Wert ist oder abhängig von der Türgröße und/oder der Schließkraft ist.

5. Verfahren nach einem der vorstehenden Ansprüche,
**dadurch gekennzeichnet, dass** das Verfahren durch Betätigen eines an dem Türschließer (10) vorgesehenen Tasters (17) oder mittels einer kabelgebundenen oder drahtlosen Netzwerkanbindung (21), beispielsweise LAN, WLAN oder Bluetooth, initiiert wird.

6. Verfahren nach einem der vorstehenden Ansprüche,
**dadurch gekennzeichnet, dass** der Aktor (13) ein elektrisch ansteuerbarer Aktor (13) ist.

7. Verfahren nach Anspruch 6,
**dadurch gekennzeichnet, dass** zum Reduzieren der Haltekraft die an dem Aktor (13) anliegende Spannung und/oder die in den Aktor (13) eingespeiste Stromstärke verringert wird.

8. Verfahren nach einem der vorstehenden Ansprüche,
**dadurch gekennzeichnet, dass** zum Freigeben der Schließbewegung der Tür die Feststellvorrichtung (11) aus einer Feststellstellung, insbesondere in der ein mit der Tür gekoppelter Gleitstein (19) des Türschließers (10) festgestellt wird, in eine Freigabestellung, insbesondere in der der Gleitstein (19) freigegeben wird, verstellt wird.

9. Verfahren nach einem der vorstehenden Ansprüche,
**dadurch gekennzeichnet, dass** zum Ermitteln der Freigabekraft, insbesondere anhand einer Stellung und/oder eines Zustands des die Haltekraft bereitstellenden Aktors (13) oder der Feststellvorrichtung (11), detektiert wird, wenn die Feststellvorrichtung (11) die Tür freigegeben hat.

10. Türschließer (10) für eine Tür, der ausgebildet ist, die Tür durch Beaufschlagung mit einer Schließkraft zu schließen, und der eine Feststellvorrichtung (11) zum Feststellen der Tür entgegen der Schließkraft, einen Aktor (13) zum Beaufschlagen der Feststellvorrichtung (11) mit einer Haltekraft und eine Steuereinrichtung (15) zum Ansteuern des Aktors (13) aufweist,
**dadurch gekennzeichnet, dass** die Steuereinrichtung (15) ausgebildet ist, in einem Kalibriermodus das Verfahren nach einem der vorstehenden Ansprüche auszuführen.

11. Türschließer (10) nach Anspruch 10,
**dadurch gekennzeichnet, dass** die Steuereinrichtung (15) ausgebildet ist, in einem Normalbetriebsmodus einen Freigabezustand der Feststellvorrichtung (11) zu überwachen.

12. Türschließer (10) nach Anspruch 10 oder 11,
**dadurch gekennzeichnet, dass** die Steuereinrichtung (15) ausgebildet ist, einen Stromsparmodus zu aktivieren, in dem der Aktor (13) die Feststellvorrichtung (11) mit keiner oder nur einer reduzierten Haltekraft beaufschlagt, wenn die Steuereinrichtung (15) detektiert, dass die Feststellvorrichtung (11) die Tür freigegeben hat.

13. Türschließer (10) nach einem der Ansprüche 10 bis 12,
**dadurch gekennzeichnet, dass** die Steuereinrichtung (15) einen Taster (17) aufweist und/oder kabelgebunden oder drahtlos, beispielsweise mittels LAN, WLAN oder Bluetooth, an ein Netzwerk angebunden ist.

## Claims

1. Method for automatically adjusting a holding force of a door closer (10) for a door, which door closer is designed to close the door by applying a closing force and which has a hold-open device (11), to which the holding force can be applied, for holding the door open in a holding position counter to the closing force, and an actuator (13) for applying the holding force to the hold-open device (11), and a controller (15) for activating the actuator (13), wherein the method is carried out by the controller (15) and comprises the following steps:
- determining a release force at which the hold-open device (11) releases the closing movement of the door on the basis of the closing force, wherein, in order to determine the release force, the holding force is set to an initial holding force at which the hold-open device (11) holds the door open and the holding force is reduced until the hold-open device (11) releases the closing movement of the door on the basis of the closing force, and
- setting the holding force to a normal operation holding force on the basis of the release force, the normal operation holding force being calculated by adding a predetermined overpressure force to the release force.

2. Method according to Claim 1,
**characterized in that** the holding force is gradually reduced.

3. Method according to Claim 1 or 2,
**characterized in that** the initial holding force corresponds to a maximum holding force.

4. Method according to one of the preceding claims,
**characterized in that** the overpressure force is a constant value or is dependent on the door size and/or on the closing force.

5. Method according to one of the preceding claims,
**characterized in that** the method is initiated by actuating a button (17) provided on the door closer (10) or by means of a wired or wireless network connection (21), for example LAN, WLAN or Bluetooth.

6. Method according to one of the preceding claims,
**characterized in that** the actuator (13) is an electrically activatable actuator (13).

7. Method according to Claim 6,
**characterized in that**, in order to reduce the holding force, the voltage applied to the actuator (13) and/or the current strength fed into the actuator (13) are/is reduced.

8. Method according to one of the preceding claims,
**characterized in that**, in order to release the closing movement of the door, the hold-open device (11) is adjusted from a hold-open position, in particular in which a sliding block (19) of the door closer (10) coupled to the door is held open, into a release position, in particular in which the sliding block (19) is released.

9. Method according to one of the preceding claims, **characterized in that**, in order to determine the release force, in particular on the basis of a position and/or a state of the actuator (13) providing the holding force or of the hold-open device (11), it is detected when the hold-open device (11) has released the door.

10. Door closer (10) for a door, which door closer is designed to close the door by applying a closing force and which has a hold-open device (11) for holding the door open counter to the closing force, an actuator (13) for applying a holding force to the hold-open device (11), and a controller (15) for activating the actuator (13),
**characterized in that** the controller (15) is designed to carry out the method according to one of the preceding claims in a calibration mode.

11. Door closer (10) according to Claim 10,
**characterized in that** the controller (15) is designed to monitor a release state of the hold-open device (11) in a normal operating mode.

12. Door closer (10) according to Claim 10 or 11,
**characterized in that** the controller (15) is designed to activate a power-saving mode in which the actuator (13) applies only a reduced holding force, if any, to the hold-open device (11) when the controller (15) detects that the hold-open device (11) has released the door.

13. Door closer (10) according to one of Claims 10 to 12,
**characterized in that** the controller (15) has a button (17) and/or is connected to a network in a wired or wireless manner, for example by means of LAN, WLAN or Bluetooth.

## Revendications

1. Procédé de réglage automatique d'une force de retenue d'un ferme-porte (10) pour une porte, qui est conçu pour fermer la porte par application d'une force de fermeture, et qui présente un dispositif de blocage (11) pouvant être soumis à la force de retenue pour bloquer la porte dans une position de retenue à l'encontre de la force de fermeture, et un actionneur (13) pour soumettre le dispositif de blocage (11) à la force de retenue, ainsi qu'un appareil de commande (15) pour commander l'actionneur (13), le procédé étant réalisé par l'appareil de commande (15) et présentant les étapes suivantes :
- la détermination d'une force de libération à laquelle le dispositif de blocage (11) libère le mouvement de fermeture de la porte en raison de la force de fermeture ; pour déterminer la force de libération, la force de retenue étant réglée à une force de retenue initiale à laquelle le dispositif de blocage (11) bloque la porte et la force de retenue étant réduite jusqu'à ce que le dispositif de blocage (11) libère le mouvement de fermeture de la porte en raison de la force de fermeture, et
- le réglage de la force de retenue à une force de retenue de fonctionnement normal basée sur la force de libération, la force de retenue de fonctionnement normal étant calculée en ajoutant une force de surpression prédéterminée à la force de libération.

2. Procédé selon la revendication 1,
**caractérisé en ce que** la force de retenue est progressivement diminuée.

3. Procédé selon la revendication 1 ou 2,
**caractérisé en ce que** la force de retenue initiale correspond à une force de retenue maximale.

4. Procédé selon l'une quelconque des revendications précédentes,
**caractérisé en ce que** la force de surpression est une valeur constante ou dépend de la taille de la porte et/ou de la force de fermeture.

5. Procédé selon l'une quelconque des revendications précédentes,
**caractérisé en ce que** le procédé est déclenché par actionnement d'un bouton (17) prévu sur le ferme-porte (10) ou au moyen d'une connexion à un réseau par câble ou sans fil (21), par exemple LAN, WLAN ou Bluetooth.

6. Procédé selon l'une quelconque des revendications précédentes,
**caractérisé en ce que** l'actionneur (13) est un actionneur électrocommandable (13).

7. Procédé selon la revendication 6,
**caractérisé en ce que**, pour réduire la force de retenue, on réduit la tension appliquée à l'actionneur (13) et/ou le courant introduit dans l'actionneur (13).

8. Procédé selon l'une quelconque des revendications précédentes,
**caractérisé en ce que**, pour libérer le mouvement de fermeture de la porte, le dispositif de blocage (11) est déplacé d'une position de blocage, dans laquelle notamment un coulisseau (19) du ferme-porte (10) couplé à la porte est bloqué, vers une position de libération, dans laquelle notamment le coulisseau (19) est libéré.

9. Procédé selon l'une quelconque des revendications précédentes,
**caractérisé en ce que**, pour déterminer la force de libération, notamment à partir d'une position et/ou d'un état de l'actionneur (13) fournissant la force de retenue ou du dispositif de blocage (11), on détecte lorsque le dispositif de blocage (11) a libéré la porte.

10. Ferme-porte (10) pour une porte, qui est conçu pour fermer la porte par application d'une force de fermeture, et qui comprend un dispositif de blocage (11) pour bloquer la porte à l'encontre de la force de fermeture, un actionneur (13) pour soumettre le dispositif de blocage (11) à une force de retenue et un appareil de commande (15) pour commander l'actionneur (13), **caractérisé en ce que** l'appareil de commande (15) est conçu pour réaliser le procédé selon l'une quelconque des revendications précédentes dans un mode de calibrage.

11. Ferme-porte (10) selon la revendication 10, **caractérisé en ce que** l'appareil de commande (15) est conçu pour surveiller un état de libération du dispositif de blocage (11) dans un mode de fonctionnement normal.

12. Ferme-porte (10) selon la revendication 10 ou 11, **caractérisé en ce que** l'appareil de commande (15) est conçu pour activer un mode d'économie d'énergie dans lequel l'actionneur (13) n'applique aucune force de retenue ou seulement une force de retenue réduite au dispositif de blocage (11) lorsque l'appareil de commande (15) détecte que le dispositif de blocage (11) a libéré la porte.

13. Ferme-porte (10) selon l'une quelconque des revendications 10 à 12,
**caractérisé en ce que** l'appareil de commande (15) comporte un bouton (17) et/ou est connecté à un réseau par câble ou sans fil, par exemple par LAN, WLAN ou Bluetooth.
